# EUROPÄISCHE PATENTSCHRIFT

(11) **EP 0 226 200 B1**
(45) Veröffentlichungstag und Bekanntmachung des Hinweises auf die Patenterteilung: **15.04.1992**
(21) Anmeldenummer: 86117402.7
(22) Anmeldetag: 14.12.1986
(51) Int. Cl.: B41F 9/06, B41F 31/18

(54) **Mehrfachfarbwerk für Druckzylinder einer Rotationsdruckmaschine**
Multi-colour inking device for a printing cylinder of a rotary printing press
Dispositif d'encrage à plusieurs couleurs pour cylindre d'impression d'une rotative

(30) Priorität: 20.12.1985 IT 2331085
(43) Veröffentlichungstag der Anmeldung: 24.06.1987
(73) Patentinhaber: OFFICINE MECCANICHE GIOVANNI CERUTTI S.p.A., 15033 Casale Monferrato (Alessandria) (IT)
(72) Erfinder: Gibellino, Gianfranco, Trino Vercellese (IT); Forno, Mario, Casale Monferrato (IT)
(74) Vertreter: Mayer, Hans Benno, Dipl.-Ing.

(56) Entgegenhaltungen:
- US-A- 2 431 900
- US-A- 4 165 688

## Beschreibung

Die vorstehende Erfindung betrifft ein Mehrfachfarbwerk, das einem Druckzylinder in einer Rotationsdruckmaschine, besonders in einer Rotationstiefdruckmaschine zugeordnet ist.

Es ist aus dem Stand der Technik her bekannt, dass Druckzylinder, besonders Druckzylinder fuer Rotationstiefdruckmaschinen, auch fuer Druckvorgaenge Verwendung finden, die unter Verwendung von Zwei oder mehreren Farben ablaufen. In diesem Fall wird ein Zylinder zum Bedrucken mit einer bestimmten Farbe verwendet. Dabei ist vorgesehen, dass einer Haelfte des Druckzylinders eine Farbauftragsvorrichtung zugeordnet ist, die der Druckplatte eine bestimmte Druckfarbe zufuehrt.

Der verbleibenden zweiten Haelfte des Zylinders ist eine weitere Farbauftragsvorrichtung zugeordnet, die eine zweite Druckplatte, die neben der ersten Druckplatte liegt, mit Farbe versorgt. Mit einem derartigen Verfahren wird es moeglich, einen einzigen Druckzylinder fuer das Bedrucken mit zwei oder mehreren Farben zu verwenden. Dabei wird z.B. mit einem Teil des Druckzylinders schwarz gedruckt, wogegen der zweite Teil des Druckzylinders farbig druckt, z.B. um besondere Eindrucke, Umrandungen, Unterstreichungen oder aehnliches zu erstellen.

Das Problem, das bisher beim Aufbringen von zwei Farben unter Verwendung eines einzigen Druckzylinders auftrat, besteht darin, dass Farbspritzer, die in den Randbereichen der Druckplatten unvermeidbar sind, z.B. in der Mitte des Druckzylinders, durchaus in der Lage sind, die danebenliegende Druckplatte zu erreichen, wodurch ein unerwuenschtes Vermischen der verschiedenen Druckfarben erfolgt, was zu einem fehlerhaften Druckbild und einem unerwuenschten Vermischen der Druckfarben fuehrt.

Es wurden bereits Versuche unternommen, diese Nachteile zu vermeiden. Diese Versuche haben sich stets als unzulaenglich erwiesen, sowohl was den komplizierten Aufbau dieser Spritzschutzvorrichtungen anbelangt, sowohl hinsichtlich der nur teilweisen, feststellbaren Wirksamkeit dieser Vorrichtung. Der damit verbundene, erheblich maschinenbauliche Aufwand, als auch die notwendige Zeit, die fuer die Montage und Einstellung dieser Vorrichtungen erforderlich ist, sind ebenfalls als negativ zu bewerten.

Aus der US-A-4.165.688, die dem Anmeldegegenstand am naechsten kommt, ist eine Farbauftragsvorrichtung fuer den Flexodruck bekannt geworden, bei dem die Uebertragung der Druckfarbe auf den Druckplattenaufnahmezylinder ueber vorgeschaltete Zylinder oder Walzen erfolgt. Dies fuehrt zu einer Vergroeserung des baulichen Aufwandes.

Desweiteren ist bei der bekannten Ausfuehrungsform vorgesehen, dass der Farbauftragszylinder zum Vermeiden eines seitlichen Abwanderns der unterschiedlichen Druckfarben in Umfangsrichtung verlaufende, nutartige Einstiche aufweist. Es findet also ein Farbauftragszylinder Verwendung, dessen Mantel Umfangsnuten aufweist, die abhaengig vom durchzufuehrenden Druckvorgang sind. In diese Umfangsnuten greifen Trennbleche zur Farbabteilung ein.

Es ist Aufgabe der vorstehenden Erfindung, die Nachteile des Standes der Technik zu vermeiden und eine Farbauftragsvorrichtung vorzuschlagen, die mit seitlich angeordneten Farbspritzvorrichtungen ausgeruestet ist, die wesentlich einfacher in ihrem Aufbau und vor allem wirkungsvoller in ihrer Abtrennwirkung gegenueber bekannten Einrichtungen dieser Art ist, wobei die Spritzschutzvorrichtungen direkt auf den Druckzylinder einwirken und fuer den Farbauftrag mehrere; getrennt voneinander vorgesehene Farbauftragszylinder vorgesehen sind.

Die erfindungsgemaesse Aufgabe wird durch ein Mehrfarbwerk fuer Druckzylinder einer Rotationsdruckmaschine geloest, bei dem
a) einem einzigen Druckzylinder (1) mehrere Farbauftragsvorrichtungen (2, 2') zugeordnet sind;
b) die Farbauftragsvorrichtungen aus jeweils einer Farbauftragsduese (3), einer Farbauftragsrolle (4) und einer Rakeleinrichtung (9) bestehen und
c) die Farbauftragsvorrichtungen mittels mehrerer Spritzschutzvorrichtungen, die seitlich an den Farbauftragsvorrichtungen angeordnet sind, voneinander getrennt sind, und die Vorrichtung dadurch gekennzeichnet ist, dass
d) jede der Farbauftragsvorrichtungen jeweils im Bereich der Seite, die einer weiteren Farbauftragsvorrichtung zugekehrt ist, eine Anzahl von Spritzschutzvorrichtungen (10,10',11,11',12,12',13,13') aufweist, die als Teilplatten ausgebildet sind und an den Druckzylinder anschliessen, wobei
e) eine erste plattenartige Spritzschutzvorrichtung (10,10') von einer Abdeckvorrichtung (6) der Farbauftragsrolle (2,2') getragen wird und den Druckzylinder auf seinem Umfang von der Muendung der Farbauftragsduese bis zur Rakelklinge der Rakeleinrichtung umgibt
f) eine zweite plattenartige Spritzschutzvorrichtung (11,11') mit der Rakeleinrichtung verbunden ist und sich von der Rakelklinge bis zu einem die Farbauftragsrolle umgebenden Schutzgehaeuse erstreckt,
g) eine dritte blockartig ausgebildete Spritzschutzvorrichtung (12,12') in Hoehe der zweiten Spritzschutzvorrichtung angeordnet ist und mit ihrer Unterseite teilweise
h) eine vierte plattenfoermige Spritzschutzvorrichtung (13,13') ueberdeckt, die den Druckzylinder auf seiner Unterseite ungefaehr ueber die Haelfte seines Umfanges umgreift und dass
i) zwischen den dritten und vierten Spritzschutzvorrichtungen (12,13) einer ersten Farbauftragsvorrichtung (2) und der dritten und vierten Spritzschutzvorrichtungen (12',13') einer daran angrenzenden zweiten Farbauftragsvorrichtung (2') ein vertikal angeordneter Kanal (15) gebildet ist, der an seiner nach oben gerichteten Seite eine Oeffnung (16) aufweist und mit seiner Unterseite mit einer Abflussoeffnung (14) in Verbindung steht.

Der Vorteil, der mit der erfindungsgemaessen Ausfuehrungsform erzielt wird, die vorsieht, um den von der Spritzerbildung her kritischen Teil des Druckzylinders eine getrennte Anzahl von Teilplatten anzuordnen, die als Spritzschutzvorrichtungen dienen, ermoeglicht es, jede Spritzschutzplatte entsprechend den Beduerfnissen und den genauen, zu loesenden Aufgaben auszubilden. Dadurch wird mit groesstmoeglicher Sicherheit vermieden, dass sich z.B. zwei Druckfarben nebeneinander angeordneter Druckplatten untereinander vermischen.

So wird z.B. durch die ersten Spritzschutzplatte, die in der Naehe des Farbwerkes vorgesehen ist, der Vorteil erzielt, dass der groesste Teil der seitlich gebildeten Farbspritzer nach unten abgefuehrt wird, d.h. in Richtung auf die Farbauffangwanne.

Sollten sich auch Farbspritzer in der Naehe der mittig angeordneten Rakelvorrichtung bilden, so ist hierfuer in vorteilhafter Weise die zweite Spritzplatte vorgesehen, die genau in dieser kritischen Zone angeordnet ist, und schliesslich, sollten kleine Farbspritzermengen bis zu dem blockartig ausgebildeten Spritzschutz vordringen, so wird es diesen restlichen Spritzern nicht gestattet, die obere Seite dieser Schutzvorrichtung zu ueberwinden. Die restlichen Spritzer werden unverzueglich in den vertikal angeordneten Absaugkanal gefoerdert, der ungefaehr in der Mitte des Druckzylinders angeordnet ist.

Weitere Vorteile der Erfindung koennen der nun folgenden Beschreibung, den Unteranspruechen und den beigefuegten Zeichnungen entnommen werden.

Die Erfindung wird nun genauer anhand eines Ausfuehrungsbeispieles beschrieben und in den beigefuegten Zeichnungen dargestellt.

Es zeigen:
Fig. 1 in Seitenansicht, teilweise im Schnitt, eine Farbauftragsvorrichtung mit dem zugeordneten Druckzylinder, sowie den verschiedenen plattenartigen Spritzschutzvorrichtungen;
Fig. 2 zeigt die erste plattenartig ausgebildete Spritzschutzvorrichtung in Ansicht in Richtung des Pfeiles II der Fig. 6;
Fig. 3 zeigt die zweite Spritzschutzvorrichtung in Ansicht in Richtung des Pfeiles III der Fig. 6;
Fig. 4 zeigt die blockartig ausgebildete Spritzschutzvorrichtung in einer Ansicht gemaess Pfeil IV der Fig. 6;
Fig. 5 zeigt die auf der Unterseite des Druckzylinders angeordnete Spritzschutzvorrichtung in Ansicht gemaess Pfeil V der Fig. 6; und
Fig. 6 zeigt schematisch in Vorderansicht die mittlere Zone des Druckzylinders mit den zwei Farbauftragsvorrichtungen, sowie den verschiedenen plattenartig ausgebildeten Spritzschutzvorrichtungen.

Wie der Fig. 1 zu entnehmen ist, ist dem Druckzylinder 1 eine Farbauftragsvorrichtung zugeordnet, die in ihrer Gesamtheit mit 2 gekennzeichnet ist, und eine Farbauftragsdüse 3 fuer die Zufuehrung der Druckfarbe, sowie eine Farbauftragsrolle 4 aufweist, die unter Zuhilfenahme von Federmitteln 5 an die Umfangsflaeche des Druckzylinders 1 anpressbar ist.

Die Farbauftragsvorrichtung 2 ist in einem Gehaeuse 6 untergebracht, das als Schutzgehaeuse dient und im wesentlichen geschlossen ist. In an sich bekannter Weise, ist unter der Farbauftragsvorrichtung 2 eine Auffangwanne 7 zum Sammeln der abtropfenden Farbe vorgesehen. Diese Auffangwanne 7 weist in bekannter Weise eine Abflussoeffnung auf, die ueber einen Behaelter mit einer Zufuhrleitung verbunden ist, die dazu dient, die nicht verwendete Farbe erneut der Farbauftragsduese 3 zuzufuehren. Diese Teile sind allgemein bekannt, und es ist daher nicht erforderlich, diese genau zu beschreiben und darzustellen.

Ueber dem Gehaeuse 6 ist eine bekannte Rakelvorrichtung vorgesehen, die gesamthaft mit 8 gekennzeichnet ist und mit einer Klinge 9 ausgeruestet ist, die am Aussenumfang des Druckzylinders, der die Druckplatte traegt, anliegt.

Fuer jede Farbauftragsvorrichtung 2 (es ist stets eine Vorrichtung fuer jeden Halbzylinder vorgesehen) ist eine Anzahl Spritzschutzvorrichtungen vorgesehen, die als Teilplatten ausgebildete sind, dem Umfang des Druckzylinders 1 zugeordnet sind und ihrem Verwendungszweck entsprechende Formgebung aufweisen. Daher ist mit dem Gehaeuse 6, das die entsprechende Farbauftragsrolle abdeckt, eine erste plattenfoermig ausgebildete Spritzschutzvorrichtung verbunden, die mit 10 gekennzeichnet ist und im wesentlichen die Form eines Halbmondes aufweist.

Im Anschluss an die Spritzschutzvorrichtung 10 ist eine zweite Spritzschutzvorrichtung 11 vorgesehen, die mit der Halterung der Rakelklinge wirkverbunden ist.

Darauf folgt eine weitere Spritzschutzvorrichtung 12, die ungefaehr auf der Hoehe der Spritzschutzvorrichtung 11 zu liegen kommt und die Form eines blockartigen Gebildes aufweist, das mit seiner Unterseite die plattenartige Spritzschutzvorrichtung 13 teilweise ueberdeckt. Die Spritzschutzvorrichtung 13 ist an der Unterseite ueber der Auffangwanne 7 angeordnet und umgreift den Druckzylinder 1 ungefaehr ueber die gesamte unterer Haelfte des Zylinderumfanges.

Da in Fig. 1 eine Darstellung der Spritzschutzvorrichtungen 10, 11, 12 und 13 nicht mit der notwendigen Deutlichkeit durchgefuehrt werden kann, weil die Spritzschutzvorrichtungen in verschiedenen Ebenen angeordnet sind, und sich teilweise ueberdecken, werden fuer ein besseres Verstaendnis, die einzelnen Spritzschutzvorrichtungen noch einmal einzeln in den Figuren 2 - 5 dargestellt.

In Fig. 2 ist die Spritzschutzvorrichtung 10 dargestellt, die im wesentlichen halbmondfoermige Gestalt aufweist, und den Zylinder 1 auf seinem Umfang ungefaehr von der Rakelklinge 9 bis zur Muendung der Farbauftragsduese 3 umgibt. Durch Vorsehen der Spritzschutzvorrichtung 10 wird der groesste Teil der anfallenden Farbspritzer, die in der Naehe der Farbauftragsduese 3 sowie in der Naehe der Farbauftragsrolle 4 gebildet werden, bereits abgefangen und nach unten in die Auffangwanne 7 abgeleitet.

Die in der Fig. 3 dargestellte Spritzschutzvorrichtung 11 ist mit der Haltevorrichtung der Rakel 8 verbunden und erstreckt sich ungefaehr von der Rakelklinge 9 bis zum oberen Beginn des Raumes 6a des Schutzgehaeuses 6. Mit der Spritzschutzvorrichtung 11 wird somit gewaehrleistet, dass unvermeidliche Farbspritzer, die aufgrund des Rakelvorganges entstehen, abgefangen und nach unten abgeleitet werden, stets in Richtung auf die Auffangwanne 7.

Fig. 4 zeigt die Spritzschutzvorrichtung 12, die sich ungefaehr von der Rakelklinge 9 bis zum Beginn des Hohlraumes 6a des Schutzgehaeuses 6 erstreckt.

Wie der Fig. 5 zu entnehmen ist, ist fast der gesamte untere Umfang des Zylinders 1 von einer weiteren Spritzschutzvorrichtung 13 umgeben. Diese Spritzschutzvorrichtung 13 ist auf der Haltevorrichtung 14 montiert, die annaehernd in der Mitte des Zylinders 1 in Laengsrichtung gesehen angeordnet ist. Die unten angeordnete Spritzschutzvorrichtung 13 hat die Aufgabe, die untere Haelfte des Zylinders zu umschliessen. Dadurch wird vermieden, dass letzte Farbspritzer, die noch nicht vollstaendig abgefangen wurden, entgueltig nach unter, d.h. in die Auffangwanne 7 abgefoerdert werden.

Der Fig. 6 kann entnommen werden, dass die Spritzschutzvorrichtung 12 blockfoermig ausgebildet ist, und ihr unteres Teilstueck teilweise die Spritzschutzvorrichtung 13 ueberdeckt.

In vorteilhafter Weise arbeitet die Spritzschutzvorrichtung 12', die der Farbauftragsvorrichtung 2' zugeordnet ist, mit einer Spritzschutzvorrichtung 13' zusammen. Wie ferner der Fig. 6 entnommen werden kann, wird mit der oberen Spritzschutzvorrichtung 12 und der Spritzschutzvorrichtung 13 sowie der Spritzschutzvorrichtung 12' und der Spritzschutzvorrichtung 13' ein mittiger Laengskanal 15 gebildet, der an seiner Oberseite eine Oeffnung 16 aufweist, und mit seiner Unterseite mit einer Abflussoeffnung 17 in Verbindung steht.

Die Spritzschutzvorrichtungen 13 und 13' sind von einer Halterung 14 aufgenommen, die an ihrer Unterseite die Abflussoeffnung 17 aufnimmt. Die Oeffnung 17 ist in vorteilhafter Weise mit einer Saugpumpe verbunden (nicht dargestellt), in der Art, dass im Kanal 15 ein Saugstrom entsteht, der, wie durch den Pfeil f dargestellt, von der Oeffnung 16 in Richtung der Abflussoeffnung 17 stroemt. An seiner Oberseite weist die blockartig ausgebildete Spritzschutzvorrichtung 12 einen ersten Kanal 18 auf, der parallel zu einer geneigten Ebene 19 verlaueft, die auf der Aussenseite des Spritzschutzes 12 angeordnet ist. In vorteilhafter Weise wird dieser Kanal 18 ueber einen Ventilator oder ein aehnliches Geraet mit einem Luftstrom beaufschlagt, der in Richtung des Pfeiles (g) stroemt, d.h. von der Oeberseite zur Unterseite des Spritzschutzes. Parallel unter dem geneigten Kanal 18 ist ein weiterer Kanal 20 vorgesehen, in dem der Luftstrom (Pfeil f) einen Unterdruck bildet, der einen Luftstom bildet, der von unten nach oben stroemt, wie dies schematisch durch den Pfeil (h) dargestellt ist. Auch die Spritzschutzvorrichtung 12' weist an seiner Oberseite eine geneigte Flaeche 19' auf, ferner weist er einen Kanal 18' und 20' auf. Auch diese Kanaele werden von den Luftstroemungen gemaess den Pfeilen (g) und (h) beeinflusst.

Der Fig. 6 koennen ferner die Spritzschutzvorrichtungen 10' und 11' entnommen werden. Die genaue Formgebung dieser Spritzschutzvorrichtungen ist deutlich den Figuren 2 und 3 zu entnehmen.

Es ist ferner darauf hinzuweisen, dass die Flaechen saemtlicher Spritzschutzvorrichtungen 10, 11, 12, 13 und 10', 11', 12' und 13' auf ihren geschwungenen Seiten, die auf den Druckzylinder 1 zugerichtet sind, sowie auf ihren gegenueberliegenden Seiten, die z.B. mit dein Schutzgehaeuse 6 der Farbauftragsvorrichtung in Beruehrung stehen, oder dem Koerper 8, der die Rakelschneide 9 aufnimmt, sowie mit anderen Bauteilen, die Bestandteil der Maschine sind, Dichtungen aufweisen, z.B. Dichtungen aus hochelastischem Kunststoff, der sehr widerstandsfaehig gegen mechanische Belastungen ist. Als derartiger Kunststoff kommen z.B. Politetrafluoretylen oder aehnliche Materialien in Frage. Durch die Verwendung dieser Dichtungen wird eine sichere Abdichtung zwischen dem sich drehenden Druckzylinder und den fest angeordneten, plattenartigen Spritzschutzvorrichtungen erzielt.

Die Arbeitsweise der Farbauftragsvorrichlungen 2, 2', die gemaess der vorstehenden Erfindung ausgebildet sind, wird genauer anhand der Fig. 6 beschrieben.

Wenn sich der Druckzylinder in Drehbewegung befindet, so wird ueber die Farbauftragsvorrichtung 2 bzw. 2' Druckfarbe mit unterschiedlicher Farbgebung aufgetragen. Die ersten sich bildenden, unvermeidlichen Farbspritzer, die in der Naehe der Farbauftragsvorrichtung 2' auftreten, werden durch die Farbspritzschutzvorrichtung 10 bzw. 10' abgefangen und nach unten abgeleitet, um die entsprechenden Auffangwannen 7, 7' zu erreichen, die getrennte Ablaufoeffnungen fuer die Rueckfuehrung der Druckfarben aufweisen. Diese Oeffnungen sind mit 21 und 21' gekennzeichnet. Alle Farbspritzer, die in der Naehe der Rakelvorrichtung 8, 9 ( nicht dargestellt in Fig. 6) gebildet werden, werden durch die Spritzschutzvorrichtung 11, bzw. 11' abgefangen. Diese Vorrichtungen sind mit der Rakelhalterung verbunden und auch die von diesen Vorrichtungen abgefangenen Spritzer werden nach unten in die Auffangwanne 7 bzw. 7' abgefuehrt.

Sollten einige Farbspritzer das Hindernis, das durch die Spritzschutzvorrichtungen 11, bzw. 11' gebildet wird, ueberwinden, so erreichen diese Farbspritzer die Spritzschutzvorrichtung 12 bzw. 12' und treffen auf die geneigten Flaeche 19, bzw. 19', mit dem Bestreben, in Richtung der oberen Oeffnung 16 des Kanales 15 weiterzuwandern. Hier werden diese Farbreste aber unter Zuhilfenahme des Luftstromes (Pfeil f) abgesaugt, und ueber die Ablaufoeffnung 17 abgefuehrt, wobei in vorteilhafter Weise die Oeffnung 17 mit einem weiteren Auffanggefaess in Wirkverbindung steht, dem in vorteilhafter Weise eine Filter- und Reinigungsvorrichtung zugeordnet ist.

Sollten die Farbtroepfchen hingegen bis zur senkrechten Wand der Spritzschutzvorrichtung 12 und 12' vordringen, so sorgt die Luftstroemung, die in Richtung des Pfeils (g) ueber die Kanaele 18 und 18' zugefuehrt wird, dafuer dass diese Farbtroepfchen nach unten abgefoerdert werden, wo sie niederschlagen.

Aufgrund der Vorsehung der Kanaele 20, 20', in denen ein Unterdruck erzeugt wird (wie dies mit dem Pfeil h angedeutet ist), werden diese Farbtroepfchen in den Kanal 15 gesaugt, wo die Luftstroemung, die in Richtung des Pfeiles f erfolgt, einen Niederschlag dieser letzten Farbtroepfchen in Richtung des Abflusses 17 bewirkt.

Somit, durch Unterteilung der Spritzschutzvorrichtungen in mehrere separate unterteilte Spritzschutzplatten, die eine derartige Form aufweisen, und lagemaessig so angeordnet sind, dass stets eine wirksame Anordnung in, kritischsten Punkt erfolgt (was die Bildung von Farbspritzern anbelangt) und durch Vorsehung der mittig angeordneten Spritzschutzvorrichtung 12, 12', unter Vorsehung eines besonderen Abflusssystems (Kanal 15) wird sicher vermieden, dass die ueber die Rolle 2 aufgetragene Farbmenge sich mit der Farbmenge, die mit der danebenliegenden Rolle der Farbauftragsvorrichtung 2' aufgetragen wird vermischt.

Auf der Seite des Druckzylinders 1, der den Spritzschutzvorrichtung 10, 11, 12 gegenueberliegt, in der Zone zwischen den zwei oder mehreren Farbauftragsstellen, ist in vorteilhafter Weise eine Spachtel vorgesehen, die in der Draufsicht V-foermige Gestalt hat und ferner eine Nut aufweist, die durch einen Filzstreifen (F) ausgefuellt ist. Diesem Filzstreifen wird staendig Loesungsmittel zugefuehrt, um dadurch eine zu Starke Erwaermung der mittigen Zone (die nicht eingefaerbt wird) des Zylinders 1 zu vermeiden. Somit wird ebenfalls ein zu starkes Aufheizen des Rakelblattes vermieden.

Des Ganze ist ueber geeignete Halterungen aufgenommen und wird mit dem Druckzylinder 1 ueber einen pneumatischen Kolben in Wirkverbindung gebracht. Dieser Kolben wird in vorteilhafter Weise bei Anhalten der Drehbewegung des Druckzylinders betaetigt und bewirkt somit das Abheben der Spachtel um einen Betrag von ca. 10 mm vom Zylinder 1, wodurch gleichzeitig auch der Zufluss des Loesungsmittels unterbrochen wird.

Die V-foermige Gestalt ist vorgesehen, damit u.U. zuviel zugefuehrtes Loesungsmittel, das nicht ueber das zentral angeorndete Abflussroehrchen beseitigt werden kann, auf die Mitte des Zylinders abgeleitet wird, um ueber den Kanal 15 und die Abflussoeffnung 17 abgeleitet zu werden, wodurch vermieden wird, dass die Viskositaet des zwei nebeneinander aufgetragenen Druckfarben Aenderungen erfahren kann.

## Patentansprüche

1. Mehrfarbwerk für Druckzylinder einer Rotationsdruckmaschine, bei dem
a) einem einzigen Druckzylinder (1) mehrere Farbauftragsvorrichtungen (2, 2') zugeordnet sind;
b) die Farbauftragsvorrichtungen aus jeweils einer Farbauftragsdüse (3), einer Farbauftragsrolle (4) und einer Rakeleinrichtung (9) bestehen und
c) die Farbauftragsvorrichtungen mittels mehrerer Spritzschutzvorrichtungen, die seitlich an den Farbauftragsvorrichtungen angeordnet sind, voneinander getrennt sind, dadurch gekennzeichnet, daß
d) jede der Farbauftragsvorrichtungen jeweils im Bereich der Seite, die einer weiteren Farbauftragsvorrichtung zugekehrt ist, eine Anzahl von Spritzschutzvorrichtungen (10,10',11,11',12,12',13,13') aufweist , die als Teilplatten ausgebildet sind und an den Druckzylinder anschließen, wobei
e) eine erste plattenartige Spritzschutzvorrichtung (10,10') von einer Abdeckvorrichtung (6) der Farbauftragsrolle (2,2') getragen wird und den Druckzylinder auf seinem Umfang von der Mündung der Farbauftragsdüse bis zur Rakelklinge der Rakeleinrichtung umgibt f) eine zweite plattenartige Spritzschutzvorrichtung (11,11') mit der Rakeleinrichtung verbunden ist und sich von der Rakelklinge bis zu einem die Farbauftragsrolle umgebenden Schutzgehäuse erstreckt,
g) eine dritte blockartig ausgebildete Spritzschutzvorrichtung (12,12') in Höhe der zweiten Spritzschutzvorrichtung angeordnet ist und mit ihrer Unterseite teilweise
h) eine vierte plattenförmigen Spritzschutzvorrichtung (13,13') überdeckt, die den Druckzylinder auf seiner Unterseite ungefähr über die Hälfte seiner Umfanges umgreift und daß
i) zwischen den dritten und vierten Spritzschutzvorrichtung (12, 13) einer ersten Farbauftragsvorrichtung (2) und der dritten und vierten Spritzschutzvorrichtungen (12', 13') einer daran angrenzenden zweiten Farbauftragsvorrichtung (2') ein vertikal angeordneter Kanal (15) gebildet ist, der an seiner nach oben gerichteten Seite eine Öffnung (16) aufweist und mit seiner Unterseite mit einer Abflußöffnung (14) in Verbindung steht.

2. Vorrichtung, nach Patentanspruch 1, dadurch gekennzeichnet, dass die erste Spritzschutzvorrichtung (10, 10') im wesentlichen Halbmondform aufweist.

3. Vorrichtung, nach Patentanspruch 1, dadurch gekennzeichnet, dass die Abflussoeffnung (17) mit einer Absaugpumpe in Wirkverbindung steht die im Kanal (15) einen Saugstrom (Pfeil f) erzeugt, der sich von der Oeffnung (16) in Richtung auf die Abflussfoeffnung (17) bewegt.

4. Vorrichtung, nach Patentanspruch 1, dadurch gekennzeichnet, dass die dritte Spritzschutzvorrichtung (12, 12') an ihrer Oberseite eine geneigte Ebene (19) aufweist, die auf der Aussenseite des Spritzschutzkoerpers (12, 12') vorgesehen ist, dass ferner ein erster Kanal (18) vorgesehen ist, der sich parallel zur geneigten Ebene (19) erstreckt und, dass dieser Kanal (18) ueber einen Ventilator oder ein aehnliches Mittel durch einen Luftstrom beaufschlagt wird, der von oben nach unten stroemt (in Richtung des Pfeiles g) und, dass parallel unter dem Kanal (18) ein, weiterer Kanal (20) vorgesehen ist, in welchem die Luftstroemung (Pfeil f) einen Unterdruck aufbaut, der eine Luftstroemung hervorruft, die von unten nach oben (Pfeil h) verlaeuft.

5. Vorrichtung, nach Patentanspruch 1, dadurch gekennzeichnet, dass die Spritzschutzvorrichtungen (10, 11, 12, 13) auf den gewoelbten Seiten, die zum Druckzylinder (1) hin gerichtet sind, sowie auf den gegenueberliegenden Seiten, die mit dem Gestell der Maschine in Verbindung treten, Dichtungsmittel aufweisen, und, dass diese Dichtungsmittel aus hochelastischem Kunststoff bestehen, der gegen mechanische Belastungen widerstandsfaehig ist.

6. Vorrichtung, nach Patentanspruch 1, dadurch gekennzeichnet, dass auf der Seite des Druckzylinders (1) die den ersten, zweiten und dritten Spritzschutzvorrichtungen (10, 11, 12) gegenueberliegt, eine spachtelartige Einrichtung vorgesehen ist, die in Ansicht bogenfoermigen Verlauf oder V-foermige Gestalt hat und eine Nute aufweist, die einen Filzstreifen (F) aufnimmt, der am Druckzylinder anliegt und durch ein Loesungsmittel befeuchtet wird.

## Claims

1. Multi-colour inking unit for printing cylinders of a rotary printing press, in which
a) a plurality of forme inking devices (2, 2') are assigned to a single printing cylinder (1);
b) the forme inking devices consist in each case of a forme inking nozzle (3), a forme inking roller (4) and a doctor blade arrangement (9); and
c) the forme inking devices are separated from one another by means of a plurality of splash protection devices which are arranged laterally on the forme inking devices, characterised in that
d) each of the forme inking devices has in each case in the region of the side facing a further forme inking device a number of splash protection devices (10, 10', 11, 11', 12, 12', 13, 13') which are constructed as partial plates and adjoin the printing cylinder,
e) a first plate-type splash protection device (10, 10') being borne by a covering device (6) of the forme inking roller (2, 2') and surrounding the printing cylinder over its circumference from the opening of the forme inking nozzle up to the doctor blade of the doctor blade arrangement,
f) a second plate-type splash protection device (11, 11') being connected to the doctor blade arrangement and extending from the doctor blade up to a protective housing surrounding the forme inking roller,
g) a third splash protection device (12, 12') of block-type construction being arranged at the height of the second splash protection device and, with its underside, partially
h) covering a fourth plate-shaped splash protection device (13, 13') which grips around the printing cylinder on its underside approximately over half of its circumference, and in that
i) a vertically arranged channel (15) is formed between the third and fourth splash protection devices (12, 13) of a first forme inking device (2) and the third and fourth splash protection devices (12', 13') of an adjoining second forme inking device (2'), which channel has an opening (16) on its upwardly directed side and, with its underside, is in connection with a drainage opening (14).

2. Device according to Patent Claim 1, characterised in that the first splash protection device (10, 10') is essentially crescent-shaped.

3. Device according to Patent Claim 1, characterised in that the drainage opening (17) is in effective connection with a suction pump which produces a suction current (arrow f) in the channel (15), which suction current moves from the opening (16) in the direction of the drainage opening (17).

4. Device according to patent Claim 1, characterised in that the third splash protection device (12, 12') has on its upper side an inclined plane (19) which is provided on the outside of the splash protection body (12, 12'), in that a first channel (18) is furthermore provided, which extends parallel to the inclined plane (19), and in that an air flow is applied to this channel (18) via a ventilator or a similar means, which air flow flows from the top downwards (in the direction of the arrow g), and in that a further channel (20) is provided in parallel below the channel (18), in which channel the air flow (arrow f) builds up a negative pressure which produces an air flow which extends from the bottom upwards (arrow h).

5. Device according to Patent Claim 1, characterised in that the splash protection devices (10, 11, 12, 13) have sealing means on the curved sides which are directed towards the printing cylinder (1) and on the opposite sides which come into connection with the frame of the machine, and in that these sealing means consist of highly elastic plastic material which is resistant to mechanical stresses.

6. Device according to Patent Claim 1, characterised in that a spatula-type apparatus is provided on the side of the printing cylinder (1) located opposite the first, second and third splash protection devices (10, 11, 12), which apparatus has in the front view an arcuate course or a V-shaped design and has a groove which receives a strip of felt (F) which rests against the printing cylinder and is moistened by a solvent.

## Revendications

1. Dispositif d'encrage à plusieurs couleurs pour cylindre d'impression d'une rotative où
a) a un seul cylindre d'impression (1) sont affectés plusieurs dispositifs d'application de la couleur (2, 2') ;
b) chacun des dispositifs d'application de la couleur se compose d'une buse (3) d'application de la couleur, d'un rouleau (4) d'application de la couleur et d'un système à racle (9) et
c) les dispositifs d'application de la couleur sont séparés les uns des autres au moyen de plusieurs dispositifs de protection contre les éclaboussures, qui sont agencés latéralement aux dispositifs d'application de la couleur, caractérisé en ce que
d) chacun des dispositifs d'application de la couleur présente, dans la zone du côté qui est tourné vers un autre dispositif d'application de la couleur, un certain nombre de dispositifs de protection contre les éclaboussures (10, 10', 11, 11', 12, 12', 13, 13') qui ont la forme de plaques partielles et se raccordent au cylindre d'impression, ce par quoi
e) un premier dispositif de protection contre les éclaboussures du type en plaque (10, 10') est porté par un dispositif de recouvrement (6) du rouleau d'application de la couleur (2, 2') et entoure le cylindre d'impression sur son pourtour, à partir de la sortie de la buse d'application de la couleur jusqu'à la lame de la racle du système à racle ;
f) un deuxième dispositif de protection contre les éclaboussures du type en plaque (11, 11') est relié au système à racle et s'étend de la lame de la racle jusqu'à un boîtier protecteur entourant le rouleau d'application de la couleur ;
g) un troisième dispositif de protection contre les éclaboussures en forme de bloc (12, 12') est agencé à la hauteur du deuxième dispositif de protection contre les éclaboussures et par son dessous,
h) il recouvre partiellement un quatrième dispositif de protection contre les éclaboussures en forme de plaque (13, 13'), qui entoure le cylindre d'impression, à son côté inférieur, à peu près sur la moitié de son pourtour et en ce que
i) entre les troisième et quatrième dispositifs de protection contre les éclaboussures (12, 13) d'un premier dispositif d'application de la couleur (2) et les troisième et quatrième dispositifs de protection contre les éclaboussures (12', 13') d'un deuxième dispositif d'application de la couleur qui lui est adjacent (2'), est formé un canal agencé verticalement (15) qui présente,à son côté tourné vers le haut,une ouverture (16) et est en liaison, par son côté inférieur, avec une ouverture d'évacuation (14).

2. Dispositif selon la revendication 1, caractérisé en ce que le premier dispositif de protection contre les éclaboussures (10, 10') présente essentiellement une forme de demi-lune.

3. Dispositif selon la revendication 1, caractérisé en ce que l'ouverture d'évacuation (17) est en liaison active avec une pompe d'aspiration qui produit,dans le canal (15),un courant d'aspiration (flèche f), qui se déplace de l'ouverture (16)dans la direction de l'ouverture d'évacuation (17).

4. Dispositif selon la revendication 1, caractérisé en ce que le troisième dispositif de protection contre les éclaboussures (12, 12') présente,à son côté supérieur , un plan incliné (19) qui est prévu sur le côté externe du corps de protection contre les éclaboussures (12, 12'), en ce que,de plus,un premier canal (18) est prévu qui s'étend parallèlement au plan incliné (19) et en ce que ce canal (18) est sollicité par un courant d'air,au moyen d'un ventilateur ou moyen analogue, lequel s'écoule du haut vers le bas (dans le sens de la flèche g) et en ce qu'un autre canal (20) est prévu parallèlement et en dessous du canal (18),dans lequel le courant d'air (flèche f) provoque une dépression qui provoque un écoulement d'air qui passe du bas en haut (flèche h).

5. Dispositif selon la revendication 1, caractérisé en ce que les dispositifs de protection contre les éclaboussures (10, 11, 12, 13) sur les côtés bombés,qui sont dirigés vers le cylindre d'impression (1),ainsi que sur les côtés opposés,qui sont reliés au châssis de la machine, présentent des moyens d'étanchéité et en ce que ces moyens d'étanchéité se composent d'une matière synthétique très élastique qui résiste aux charges mécaniques.

6. Dispositif selon la revendication 1, caractérisé en ce que du côté du cylindre d'impression (1),qui se trouve face aux premier, deuxième et troisième dispositifs de protection contre les éclaboussures (10, 11, 12),est prévu un système en forme de spatule qui a, en projection, un tracé arqué ou une configuration en forme de V et présente une rainure qui reçoit une bande de feutre (F) qui repose contre le cylindre d'impression et est humidifiée au moyen d'un solvant.
